# EUROPÄISCHE PATENTSCHRIFT

(11) **EP 1 141 625 B1**
(45) Veröffentlichungstag und Bekanntmachung des Hinweises auf die Patenterteilung: **26.06.2002**
(21) Anmeldenummer: 99964411.5
(22) Anmeldetag: 06.12.1999
(51) Int. Cl.: F22B 21/34

(54) **FOSSILBEHEIZTER DURCHLAUFDAMPFERZEUGER**
FOSSIL FUEL FIRED CONTINUOUS-FLOW STEAM GENERATOR
GENERATEUR DE VAPEUR CONTINU CHAUFFE PAR COMBUSTIBLE FOSSILE

(30) Priorität: 18.12.1998 DE 19858780
(43) Veröffentlichungstag der Anmeldung: 10.10.2001
(73) Patentinhaber: SIEMENS AKTIENGESELLSCHAFT, 80333 München (DE)
(72) Erfinder: FRANKE, Joachim, D-90518 Altdorf (DE); KRAL, Rudolf, D-91058 Erlangen (DE); WITTCHOW, Eberhard, D-91054 Erlangen (DE)
(86) Internationale Anmeldenummer: DE9903896
(87) Internationale Veröffentlichungsnummer: WO0037851

(56) Entgegenhaltungen:
- EP-A- 0 450 072
- WO-A-92/18807
- WO-A-99/64787
- DE-A- 4 431 185
- US-A- 3 136 298
- US-A- 3 527 261
- FRANKE J ET AL: "VERDAMPFERKONZEPTE FUR BENSON-DAMPFERZEUGER. HEUTIGER STAND UND NEUE ENTWICKLUNGEN" VGB KRAFTWERKSTECHNIK,DE,VGB KRAFTWERKSTECHNIK GMBH. ESSEN, Bd. 73, Nr. 4, 1. April 1993 (1993-04-01), Seiten 352-361, XP000647159 ISSN: 0372-5715 in der Anmeldung erwähnt

## Beschreibung

Die Erfindung bezieht sich auf einen Durchlaufdampferzeuger, der eine Brennkammer für fossilen Brennstoff aufweist, der heizgasseitig über einen Horizontalgaszug ein Vertikalgaszug nachgeschaltet ist, wobei die Umfassungswände der Brennkammer aus gasdicht miteinander verschweißten, vertikal angeordneten Verdampferrohren gebildet sind.

Ein gattungsgemäßer Dampferzeuger ist in US-A-3 527 261 beschrieben.

Bei einer Kraftwerksanlage mit einem Dampferzeuger wird der Energiegehalt eines Brennstoffs zur Verdampfung von einem Strömungsmedium im Dampferzeuger genutzt. Dabei wird das Strömungsmedium üblicherweise in einem Verdampferkreislauf geführt. Der durch den Dampferzeuger bereitgestellte Dampf wiederum kann beispielsweise für den Antrieb einer Dampfturbine und/oder für einen angeschlossenen externen Prozeß vorgesehen sein. Treibt der Dampf eine Dampfturbine an, so wird über die Turbinenwelle der Dampfturbine üblicherweise ein Generator oder eine Arbeitsmaschine betrieben. Im Falle eines Generators kann der durch den Generator erzeugte Strom zur Einspeisung in ein Verbund- und/oder Inselnetz vorgesehen sein.

Der Dampferzeuger kann dabei als Durchlaufdampferzeuger ausgebildet sein. Ein Durchlaufdampferzeuger ist aus dem Aufsatz "Verdampferkonzepte für Benson-Dampferzeuger" von J. Franke, W. Köhler und E. Wittchow, veröffentlicht in VGB Kraftwerkstechnik 73 (1993), Heft 4, S. 352-360, bekannt. Bei einem Durchlaufdampferzeuger führt die Beheizung von als Verdampferrohren vorgesehenen Dampferzeugerrohren zu einer Verdampfung des Strömungsmediums in den Dampferzeugerrohren in einem einmaligen Durchlauf.

Durchlaufdampferzeuger werden üblicherweise mit einer Brennkammer in vertikaler Bauweise ausgeführt. Dies bedeutet, daß die Brennkammer für eine Durchströmung des beheizenden Mediums oder Heizgases in annähernd vertikaler Richtung ausgelegt ist. Heizgasseitig kann der Brennkammer dabei ein Horizontalgaszug nachgeschaltet sein, wobei beim Übergang von der Brennkammer in den Horizontalgaszug eine Umlenkung des Heizgasstroms in eine annähernd horizontale Strömungsrichtung erfolgt. Derartige Brennkammern erfordern jedoch im allgemeinen aufgrund der temperaturbedingten Längenänderungen der Brennkammer ein Gerüst, an dem die Brennkammer aufgehängt wird. Dies bedingt einen erheblichen technischen Aufwand bei der Herstellung und Montage des Durchlaufdampferzeugers, der um so größer ist, je größer die Bauhöhe des Durchlaufdampferzeugers ist. Dies ist insbesondere bei Durchlaufdampferzeugern der Fall, die für einen Dampfstrom von mehr als 80 kg/s bei Vollast ausgelegt sind.

Ein Durchlaufdampferzeuger unterliegt keiner Druckbegrenzung, so daß Frischdampfdrücke weit über dem kritischen Druck von Wasser (pₖᵣᵢ = 221 bar) - wo es nur noch einen geringen Dichteunterschied gibt zwischen flüssigkeitsähnlichem und dampfähnlichem Medium - möglich sind. Ein hoher Frischdampfdruck begünstigt einen hohen thermischen Wirkungsgrad und somit niedrige CO₂-Emissionen eines fossilbeheizten Kraftwerks, das beispielsweise mit Steinkohle oder auch mit Braunkohle als Brennstoff befeuert sein kann.

Ein besonderes Problem stellt die Auslegung der Umfassungswand des Gaszuges oder Brennkammer des Durchlaufdampferzeugers im Hinblick auf die dort auftretenden Rohrwand- oder Materialtemperaturen dar. Im unterkritischen Druckbereich bis etwa 200 bar wird die Temperatur der Umfassungswand der Brennkammer im wesentlichen von der Höhe der Sättigungstemperatur des Wassers bestimmt, wenn eine Benetzung der Innenoberfläche der Verdampferrohre sichergestellt werden kann. Dies wird beispielsweise durch die Verwendung von Verdampferrohren erzielt, die auf ihrer Innenseite eine Oberflächenstruktur aufweisen. Dazu kommen insbesondere innenberippte Verdampferrohre in Betracht, deren Einsatz in einem Durchlaufdampferzeuger beispielsweise aus dem oben zitierten Aufsatz bekannt ist. Diese sogenannten Rippenrohre, d.h. Rohre mit einer berippten Innenoberfläche, haben einen besonders guten Wärmeübergang von der Rohrinnenwand zum Strömungsmedium.

Erfahrungsgemäß läßt es sich nicht vermeiden, daß die Umfassungswand der Brennkammer unterschiedlich beheizt wird. Aufgrund der unterschiedlichen Beheizung der Verdampferrohre können die Austrittstemperaturen des Strömungsmediums aus mehrbeheizten Verdampferrohren daher bei Durchlaufdampferzeugern im allgemeinen höher als bei normal- oder minderbeheizten Verdampferrohren liegen. Dadurch können Temperaturdifferenzen zwischen benachbarten Verdampferrohren entstehen, die zu Wärmespannungen führen, welche die Lebensdauer des Durchlaufdampferzeugers herabsetzen oder sogar Rohrreißer verursachen können

Der Erfindung liegt daher die Aufgabe zugrunde, einen fossilbeheizten Durchlaufdampferzeuger der oben genannten Art anzugeben, der einen besonders geringen Herstellungs- und Montageaufwand erfordert, und bei dessen Betrieb außerdem Temperaturunterschiede zwischen benachbarten Verdampferrohren der Brennkammer besonders gering gehalten sind.

Diese Aufgabe wird erfindungsgemäß gelöst, indem der Durchlaufdampferzeuger eine Brennkammer mit einer Anzahl von in der Höhe des Horizontalgaszugs angeordneten Brennern aufweist und derart ausgelegt ist, daß für jeweils eine Anzahl von parallel mit Strömungsmedium beaufschlagbaren Verdampferrohren der aus dem Dampfstrom M (angegeben in kg/s) bei Vollast und der Summe der Innenquerschnittsflächen A (angegeben in m²) dieser parallel mit Strömungsmedium beaufschlagbaren Verdampferrohre gebildete Quotient kleiner ist als 1350 (angegeben in kg/sm²).

Die Erfindung geht von der Überlegung aus, daß ein mit besonders geringem Herstellungs- und Montageaufwand erstellbarer Durchlaufdampferzeuger eine mit einfachen Mitteln ausführbare Aufhängekonstruktion aufweisen sollte. Ein mit vergleichsweise geringem technischem Aufwand zu erstellendes Gerüst für die Aufhängung der Brennkammer kann dabei einhergehen mit einer besonders geringen Bauhöhe des Durchlaufdampferzeugers. Eine besonders geringe Bauhöhe des Durchlaufdampferzeugers ist erzielbar, indem die Brennkammer in horizontaler Bauweise ausgeführt ist. Hierzu sind die Brenner in der Höhe des Horizontalgaszugs in der Brennkammerwand angeordnet. Somit strömt beim Betrieb des Durchlaufdampferzeugers das Heizgas in annähernd horizontaler Hauptströmungsrichtung durch die Brennkammer.

Bei einer horizontalen Brennkammer wird nun aber beim Betrieb des Durchlaufdampferzeugers der heizgasseitig gesehen hintere Bereich der Brennkammer vergleichsweise geringer als der heizgasseitig gesehen vordere Bereich der Brennkammer beheizt. Außerdem wird beispielsweise ein Verdampferrohr in Brennernähe mehrbeheizt als ein in einer Brennkammerecke angeordnetes Verdampferrohr. Dabei kann im Extremfall im vorderen Bereich der Brennkammer die Beheizung etwa dreimal größer sein als im hinteren Bereich. Bei den bisher üblichen Massenstromdichten in den Verdampferrohren- angegeben in kg/m²s und bezogen auf 100% Dampfleistung (Vollast) - von 2000 kg/m²s geht der Massendurchsatz in einem mehrbeheizten Rohr zurück und steigt in einem minderbeheizten Rohr an, jeweils bezogen auf den Mittelwert des Massendurchsatzes aller Rohre. Dieses Verhalten wird durch den relativ hohen Anteil des Reibungsdruckverlustes am gesamten Druckabfall der Verdampferrohre verursacht. Außerdem sind die relativen Längenunterschiede der Verdampferrohre aufgrund der besonders niedrigen Höhe der Brennkammer wesentlich größer als bei einer vertikalen Brennkammer. Dies verstärkt zusätzlich die Unterschiede in der Beheizung und im Reibungsdruckverlust der einzelnen Verdampferrohre. Um dennoch annähernd gleiche Temperaturen zwischen benachbarten Verdampferrohren sicherzustellen, sollte der Durchlaufdampferzeuger derart ausgelegt sein, daß sich in einem vergleichsweise mehrbeheizten Verdampferrohr selbsttätig ein höherer Durchsatz des Strömungsmediums einstellt als in einem vergleichsweise minderbeheizten Verdampferrohr.Dies ist im allgemeinen dann der Fall, wenn der geodätische Druckabfall Δp_{G} (angegeben in bar) eines Verdampferrohres mit mittlerer Beheizung ein Mehrfaches seines Reibungsdruckverlustes Δp_{R} (angegeben in bar) beträgt. Die Bedingung für einen Durchsatzanstieg in einem vergleichsweise mehrbeheizten Verdampferrohr bei konstantem Massenstrom lautet: wobei Δp_{B} (angegeben in bar) eine Änderung des Beschleunigungsdruckabfalls, ΔQ (angegeben in kJ/s) eine Änderung der Beheizung, M (angegenben in kg/s) der Massenstrom und K (angegeben in (bar s)/kJ) eine Konstante ist. Die in dieser Ungleichung formulierte Bedingung gibt an, daß bei konstantem Massenstrom der Gesamtdruckverlusts Δ(Δp_{G} + Δp_{R} + Δp_{B}) (angegeben in bar) bei einer Mehrbeheizung ΔQ abnehmen, d.h. mathematisch negativ werden muß. Wenn also in einer Anzahl von Verdampferrohren der gleiche Gesamtdruckverlust herrscht, dann muß in einem mehrbeheizten Verdampferrohr im Vergleich zu einem minderbeheizten Verdampferrohr entsprechend der obengenannten Ungleichung der Durchsatz des Strömungsmediums steigen.

Umfangreiche Rechnungen haben nun überraschenderweise ergeben, daß die in der Ungleichung formulierte Bedingung für Durchlaufdampferzeuger mit horizontaler Brennkammer erfüllt ist, wenn für eine Anzahl von parallel geschalteten Verdampferrohren der Quotient aus dem Dampfstrom M (angegeben in kg/s) des Durchlaufdampferzeugers bei Vollast und der aus der Summe der Innenquerschnittsflächen A (angegeben in m²) dieser parallel geschalteten Verdampferrohre nicht größer ist als 1350 (angegeben in kg/sm²). Also mathematisch formuliert:$\frac{\text{M}}{\text{A}} \text{< 1350. .}$

Dabei wird der Dampfstrom M bei Vollast des Durchlaufdampferzeugers auch als zulässige Dampferzeugung oder als Boiler maximum continuous rating (BMCR) bezeichnet, und die jeweilige Innenquerschnittsfläche eines Verdampferrohrs ist auf einen horizontalen Schnitt bezogen.

Vorteilhafterweise ist jeweils einer Anzahl von parallel geschalteten Verdampferrohren der Brennkammer ein gemeinsames Eintrittssammler-System vorgeschaltet und ein gemeinsames Austrittssammler-System für Strömungsmedium nachgeschaltet. Ein in dieser Ausgestaltung ausgeführter Durchlaufdampferzeuger ermöglicht nämlich einen zuverlässigen Druckausgleich zwischen einer Anzahl von parallel geschalteten Verdampferrohren, so daß jeweils alle parallel geschalteten Verdampferrohre den gleichen Gesamtdruckverlust aufweisen. Dies bedeutet, daß bei einem mehrbeheizten Verdampferrohr im Vergleich zu einem minderbeheizten Verdampferrohr entsprechend der obengenannten Ungleichung der Durchsatz steigen muß.

Die Verdampferrohre der Stirnwand der Brennkammer sind vorteilhafterweise den Verdampferrohren der Umfassungswände, die die Seitenwände der Brennkammer bilden, strömungsmediumsseitig vorgeschaltet. Dadurch ist eine besonders günstige Kühlung der stark beheizten Stirnwand der Brennkammer gewährleistet.

In einer weiteren vorteilhaften Ausgestaltung der Erfindung ist der Rohrinnendurchmesser einer Anzahl der Verdampferrohre der Brennkammer abhängig von der jeweiligen Position der Verdampferrohre in der Brennkammer gewählt. Auf diese Weise sind die Verdampferrohre in der Brennkammer an ein heizgasseitig vorgebbares Beheizungsprofil anpaßbar. Mit dem hierdurch bewirkten Einfluß auf die Durchströmung der Verdampferrohre sind besonders zuverlässig Temperaturunterschiede am Austritt der Verdampferrohre der Brennkammer gering gehalten.

Für eine besonders gute Wärmeübertragung von der Wärme der Brennkammer auf das in den Verdampferrohren geführte Strömungsmedium weist vorteilhafterweise eine Anzahl der Verdampferrohre auf ihrer Innenseite jeweils ein mehrgängiges Gewinde bildende Rippen auf. Dabei ist vorteilhafterweise ein Steigungswinkel α zwischen einer zur Rohrachse senkrechten Ebene und den Flanken der auf der Rohrinnenseite angeordneten Rippen kleiner als 60°, vorzugsweise kleiner als 55°.

In einem beheizten, als Verdampferrohr ohne Innenberippung, einem sogenannten Glattrohr, ausgeführten Verdampferrohr kann nämlich von einem bestimmten Dampfgehalt an die für einen besonders guten Wärmeübergang erforderliche Benetzung der Rohrwand nicht mehr aufrechterhalten werden. Bei fehlender Benetzung kann eine stellenweise trockene Rohrwand vorliegen. Der Übergang zu einer derartigen trockenen Rohrwand führt zu einer sogenannten Wärmeübergangskrise mit verschlechtertem Wärmeübergangsverhalten, so daß im allgemeinen die Rohrwandtemperaturen an dieser Stelle besonders stark ansteigen. In einem innenberippten Verdampferrohr tritt aber nun im Vergleich zu einem Glattrohr diese Krise des Wärmeübergangs erst bei einem Dampfmassengehalt > 0,9, also kurz vor dem Ende der Verdampfung, auf. Das ist auf den Drall zurückzuführen, den die Strömung durch die spiralförmigen Rippen erfährt. Aufgrund der unterschiedlichen Zentrifugalkraft wird der Wasservom Dampfanteil separiert und an die Rohrwand transportiert. Dadurch wird die Benetzung der Rohrwand bis zu hohen Dampfgehalten aufrechterhalten, so daß am Ort der Wärmeübergangskrise bereits hohe Strömungsgeschwindigkeiten vorliegen. Das bewirkt trotz Wärmeübergangskrise einen relativ guten Wärmeübergang und als Folge niedrige Rohrwandtemperaturen.

Eine Anzahl der Verdampferrohre der Brennkammer weist vorteilhafterweise Mittel zum Reduzieren des Durchflusses des Strömungsmediums auf. Dabei erweist es sich als besonders günstig, wenn die Mittel als Drosseleinrichtungen ausgebildet sind. Drosseleinrichtungen können beispielweise Einbauten in die Verdampferrohre sein, die an einer Stelle im Inneren des jeweiligen Verdampferrohrs den Rohrinnendurchmesser verkleinern. Dabei erweisen sich auch Mittel zum Reduzieren des Durchflusses in einem mehrere parallele Leitungen umfassenden Leitungssystem als vorteilhaft, durch das den Verdampferrohren der Brennkammer Strömungsmedium zuführbar ist. Dabei kann das Leitungssystem auch einem Eintrittssammler-System von parallel mit Strömungsmedium beaufschlagbaren Verdampferrohren vorgeschaltet sein. In einer Leitung oder in mehreren Leitungen des Leitungssystems können dabei beispielweise Drosselarmaturen vorgesehen sein. Mit solchen Mitteln zur Reduzierung des Durchflusses des Strömungsmediums durch die Verdampferrohre läßt sich eine Anpassung des Durchsatzes des Strömungsmediums durch einzelne Verdampferrohre an deren jeweilige Beheizung in der Brennkammer herbeiführen. Dadurch sind zusätzlich Temperaturunterschiede des Strömungsmediums am Austritt der Verdampferrohre besonders zuverlässig besonders gering gehalten.

Die Seitenwände des Horizontalgaszugs und/oder des Vertikalgaszugs sind vorteilhafterweise aus gasdicht miteinander verschweißten, vertikal angeordneten, jeweils parallel mit Strömungsmedium beaufschlagbaren Dampferzeugerrohren gebildet.

Benachbarte Verdampfer- bzw. Dampferzeugerrohre sind an ihren Längsseiten vorteilhafterweise über Metallbänder, sogenannte Flossen, gasdicht miteinander verschweißt. Diese Flossen können im Herstellungsverfahren der Rohre bereits fest mit den Rohren verbunden sein und mit diesen eine Einheit bilden. Diese aus einem Rohr und Flossen gebildete Einheit wird auch als Flossenrohr bezeichnet. Die Flossenbreite beeinflußt den Wärmeeintrag in die Verdampfer- bzw. Dampferzeugerrohre. Daher ist die Flossenbreite vorzugsweise abhängig von der Position der jeweiligen Verdampfer- bzw. Dampferzeugerrohre im Durchlaufdampferzeuger an ein heizgasseitig vorgebbares Beheizungsprofil angepaßt. Als Beheizungsprofil kann dabei ein aus Erfahrungswerten ermitteltes typisches Beheizungsprofil oder auch eine grobe Abschätzung, wie beispielsweise ein stufenförmiges Beheizungsprofil, vorgegeben sein. Durch die geeignet gewählten Flossenbreiten ist auch bei stark unterschiedlicher Beheizung verschiedener Verdampfer- bzw. Dampferzeugerrohre ein Wärmeeintrag in alle Verdampfer- bzw. Dampferzeugerrohre derart erreichbar, daß Temperaturunterschiede am Austritt der Verdampfer- bzw. Dampferzeugerrohre besonders gering gehalten sind. Auf diese Weise sind vorzeitige Materialermüdungen zuverlässig verhindert. Dadurch weist der Durchlaufdampferzeuger eine besonders lange Lebensdauer auf.

In dem Horizontalgaszug sind vorteilhafterweise eine Anzahl von Überhitzerheizflächen angeordnet, die annähernd senkrecht zur Hauptströmungsrichtung des Heizgases angeordnet und deren Rohre für eine Durchströmung des Strömungsmediums parallel geschaltet sind. Diese in hängender Bauweise angeordneten, auch als Schottheizflächen bezeichneten, Überhitzerheizflächen werden überwiegend konvektiv beheizt und sind strömungsmediumsseitig den Verdampferrohren der Brennkammer nachgeschaltet. Hierdurch ist eine besonders günstige Ausnutzung der Heizgaswärme gewährleistet.

Vorteilhafterweise weist der Vertikalgaszug eine Anzahl von Konvektionsheizflächen auf, die aus annähernd senkrecht zur Hauptströmungsrichtung des Heizgases angeordneten Rohren gebildet sind. Diese Rohre einer Konvektionsheizfläche sind für eine Durchströmung des Strömungsmediums parallel geschaltet. Auch diese Konvektionsheizflächen werden überwiegend konvektiv beheizt.

Um weiterhin eine besonders vollständige Ausnutzung der Wärme des Heizgases zu gewährleisten, weist der Vertikalgaszug vorteilhafterweise einen Economizer auf.

Vorteilhafterweise sind die Brenner an der Stirnwand der Brennkammer angeordnet, also an derjenigen Seitenwand der Brennkammer, die der Abströmöffnung zum Horizontalgaszug gegenüberliegt. Ein derartig ausgebildeter Durchlaufdampferzeuger ist auf besonders einfache Weise an die Ausbrandlänge des Brennstoffs anpaßbar. Unter Ausbrandlänge des Brennstoffs ist dabei die Heizgasgeschwindigkeit in horizontaler Richtung bei einer bestimmten mittleren Heizgastemperatur multipliziert mit der Ausbrandzeit t_{A} der Flamme des Brennstoffs zu verstehen. Die für den jeweiligen Durchlaufdampferzeuger maximale Ausbrandlänge ergibt sich dabei bei dem Dampfstrom M bei Vollast des Durchlaufdampferzeugers, dem sogenannten Vollastbetrieb. Die Ausbrandzeit t_{A} der Flamme des Brennstoffs wiederum ist die Zeit, die beispielsweise ein Kohlenstaubkorn mittlerer Größe benötigt, um bei einer bestimmten mittleren Heizgastemperatur vollständig auszubrennen.

Um Materialschäden und eine unerwünschte Verschmutzung des Horizontalgaszuges, beispielsweise aufgrund des Eintrags von schmelzflüssiger Asche einer hohen Temperatur, besonders gering zu halten, ist die durch den Abstand von der Stirnwand zum Eintrittsbereich des Horizontalgaszuges definierte Länge der Brennkammer vorteilhafterweise mindestens gleich der Ausbrandlänge des Brennstoffs beim Vollastbetrieb des Durchlaufdampferzeugers. Diese horizontale Länge der Brennkammer wird im allgemeinen mindestens 80 % der Höhe der Brennkammer betragen, gemessen von der Trichteroberkante bis zur Brennkammerdecke.

Die Länge L (angegeben in m) der Brennkammer ist für eine besonders günstige Ausnutzung der Verbrennungswärme des fossilen Brennstoffs vorteilhafterweise als Funktion des Dampfstroms M (angegeben in kg/s) des Durchlaufdampferzeugers bei Vollast, der Ausbrandzeit t_{A} (angegeben in s) der Flamme des fossilen Brennstoffs und der Austrittstemperatur T_{BRK} (angegeben in °C) des Heizgases aus der Brennkammer gewählt. Dabei gilt bei gegebenem Dampfstrom M des Durchlaufdampferzeugers bei Vollast für die Länge L der Brennkammer näherungsweise der größere Wert der beiden Funktionen (1) und (2):${\text{L (M, t}}_{\text{A}} {\text{) = (C}}_{\text{1}} {\text{+ C}}_{\text{2}} {\text{· W) · t}}_{\text{A}}$ und${\text{L (M, T}}_{\text{BRK}} {\text{) = (C}}_{\text{3}} {\text{· T}}_{\text{BRK}} {\text{+ C}}_{\text{4}} {\text{)W + C}}_{\text{5}} {\text{(T}}_{\text{BRK}} {\text{)}}^{\text{2}} {\text{+ C}}_{\text{6}} {\text{· T}}_{\text{BRK}} {\text{+ C}}_{\text{7}}$ mit${\text{C}}_{\text{1}} \text{= 8 m/s}$ und${\text{C}}_{\text{2}} \text{= 0,0057 m/kg}$ und${\text{C}}_{\text{3}} {\text{= -1,905 · 10}}^{\text{-4}} \text{(m · s)/(kg°C)}$ und${\text{C}}_{\text{4}} \text{= 0,286 (s · m)/kg}$ und${\text{C}}_{\text{5}} {\text{= 3 · 10}}^{\text{-4}} {\text{m/ (°C)}}^{\text{2}}$ und${\text{C}}_{\text{6}} \text{= -0,842 m/°C}$ und${\text{C}}_{\text{7}} \text{= 603,41 m.}$

Unter "näherungsweise" ist hierbei eine zulässige Abweichung vom durch die jeweilige Funktion definierten Wert um +20%/-10% zu verstehen.

Die mit der Erfindung erzielten Vorteile bestehen insbesondere darin, daß durch die geeignete Wahl des Verhältnisses zwischen des Dampfstromes des Durchlaufdampferzeugers bei Vollast für eine Anzahl von parallel geschalteten Verdampferrohren und der Innenquerschnittsflächen dieser Verdampferrohre eine besonders gute Anpassung des Durchsatzes des Strömungsmediums durch die Verdampferrohre an die Beheizung und dadurch nahezu gleiche Temperaturen am Austritt der Verdampferrohre gewährleistet sind. Die durch Temperaturdifferenzen zwischen benachbarten Verdampferrohren verursachten Wärmespannungen in der Umfassungswand der Brennkammer bleiben dabei beim Betrieb des Durchlaufdampferzeugers weit unter den Werten, bei denen beispielsweise die Gefahr von Rohrreißern gegeben ist. Damit ist der Einsatz einer horizontalen Brennkammer in einem Durchlaufdampferzeuger auch mit vergleichsweise langer Lebensdauer möglich. Durch die Auslegung der Brennkammer für eine annähernd horizontale Hauptströmungsrichtung des Heizgases ist außerdem eine besonders kompakte Bauweise des Durchlaufdampferzeugers gegeben. Dies ermöglicht bei Einbindung des Durchlaufdampferzeugers in ein Kraftwerk mit einer Dampfturbine auch besonders kurze Verbindungsrohre von dem Durchlaufdampferzeuger zu der Dampfturbine.

Ein Ausführungsbeispiel der Erfindung wird anhand einer Zeichnung näher erläutert. Darin zeigen:
- FIG 1: schematisch einen fossilbeheizten Durchlaufdampferzeuger in Zweizugbauart in Seitenansicht und
- FIG 2: schematisch einen Längsschnitt durch ein einzelnes Verdampferrohr und
- FIG 3: ein Koordinatensystem mit den Kurven K₁ bis K₆.

Einander entsprechende Teile sind in allen Figuren mit den gleichen Bezugszeichen versehen.

Der Durchlaufdampferzeuger 2 gemäß Figur 1 ist einer nicht näher dargestellten Kraftwerksanlage zugeordnet, die auch eine Dampfturbinenanlage umfaßt. Dabei ist der Durchlaufdampferzeuger für einen Dampfstrom bei Vollast von mindestens 80 kg/s ausgelegt. Der im Durchlaufdampferzeuger 2 erzeugte Dampf wird dabei zum Antrieb der Dampfturbine genutzt, die ihrerseits wiederum einen Generator zur Stromerzeugung antreibt. Der durch den Generator erzeugte Strom ist dabei zur Einspeisung in ein Verbund- oder ein Inselnetz vorgesehen.

Der fossilbeheizte Durchlaufdampferzeuger 2 umfaßt eine in horizontaler Bauweise ausgeführte Brennkammer 4, der heizgasseitig über einen Horizontalgaszug 6 ein Vertikalgaszug 8 nachgeschaltet ist. Die Umfassungswände 9 der Brennkammer 4 sind aus gasdicht miteinander verschweißten, vertikal angeordneten Verdampferrohren 10 gebildet, von denen eine Anzahl N parallel mit Strömungsmedium S beaufschlagbar ist. Dabei ist eine Umfassungswand 9 der Brennkammer 4 die Stirnwand 11. Zusätzlich können auch die Seitenwände 12 des Horizontalgaszugs 6 bzw. 14 des Vertikalgaszugs 8 aus gasdicht miteinander verschweißten, vertikal angeordneten Dampferzeugerrohren 16 bzw. 17 gebildet sein. In diesem Fall sind die Dampferzeugerrohre 16 bzw. 17 jeweils parallel mit Strömungsmedium S beaufschlagbar.

Einer Anzahl der Verdampferrohre 10 der Brennkammer 4 ist strömungsmediumsseitig ein Eintrittssammler-System 18 für Strömungsmedium S vorgeschaltet und ein Austrittssammler-System 20 nachgeschaltet. Das Eintrittssammler-System 18 umfaßt dabei eine Anzahl von parallelen Eintritsssammlern. Dabei ist zum Zuführen von Strömungsmedium S in das Eintrittssammler-System 18 der Verdampferrohre 10 ein Leitungssystem 19 vorgesehen. Das Leitungssystems 19 umfaßt mehrere parallel geschaltete Leitungen, die jeweils mit einem der Eintrittssammler des Eintrittssammler-Systems 18 verbunden sind.

Die Verdampferrohre 10 weisen - wie in Figur 2 dargestellt - einen Rohrinnendurchmesser D und auf ihrer Innenseite Rippen 40 auf, die eine Art mehrgängiges Gewinde bilden und eine Rippenhöhe R haben. Dabei ist der Steigungswinkel α zwischen einer zur Rohrachse senkrechten Ebene 42 und den Flanken 44 der auf der Rohrinnenseite angeordneten Rippen 40 kleiner als 55°. Dadurch werden ein besonders hoher Wärmeübergang von den Innenwänden der Verdampferrohre 10 an das in den Verdampferrohren 10 geführte Strömungsmedium S und gleichzeitig besonders niedrige Temperaturen der Rohrwand erreicht.

Der Rohrinnendurchmesser D der Verdampferrohre 10 der Brennkammer 4 ist abhängig von der jeweiligen Position der Verdampferrohre 10 in der Brennkammer 4 gewählt. Auf diese Weise ist der Durchlaufdampferzeuger 2 an die unterschiedlich starke Beheizung der Verdampferrohre 10 angepaßt. Diese Auslegung der Verdampferrohre 10 der Brennkammer 4 gewährleistet besonders zuverlässig, daß Temperaturunterschiede am Austritt der Verdampferrohre 10 besonders gering gehalten sind.

Als Mittel zum Reduzieren des Durchflusses des Strömungsmediums S sind ein Teil der Verdampferrohre 10 mit Drosseleinrichtungen ausgestattet, die in der Zeichnung nicht näher dargestellt sind. Die Drosseleinrichtungen sind als den Rohrinnendurchmesser D an einer Stelle verkleinernde Lochblenden ausgeführt und bewirken beim Betrieb des Durchlaufdampferzeugers 2 eine Reduzierung des Durchsatzes des Strömungsmediums S in minderbeheizten Verdamerrohren 10, wodurch der Durchsatz des Strömungsmediums S der Beheizung angepaßt wird. Weiterhin sind als Mittel zum Reduzieren des Durchsatzes des Strömungsmediums S in den Verdampferrohren 10 eine oder mehrere nicht näher dargestellte Leitungen des Leitungssystems 19 mit Drosseleinrichtungen, insbesondere Drosselarmaturen, ausgestattet.

Benachbarte Verdampfer- bzw. Dampferzeugerrohre 10, 16, 17 sind in nicht näher dargestellter Weise an ihren Längsseiten über Flossen gasdicht miteinander verschweißt. Durch eine geeignete Wahl der Flossenbreite kann nämlich die Beheizung der Verdampfer- bzw. Dampferzeugerrohre 10, 16, 17 beeinflußt werden. Daher ist die jeweilige Flossenbreite an ein heizgasseitig vorgebbares Beheizungsprofil angepaßt, das von der Position der jeweiligen Verdampfer- bzw. Dampferzeugerrohre 10, 16, 17 im Durchlaufdampferzeuger 2 abhängt. Das Beheizungsprofil kann dabei ein aus Erfahrungswerten ermitteltes typisches Beheizungsprofil oder auch eine grobe Abschätzung sein. Dadurch sind Temperaturunterschiede am Austritt der Verdampfer- bzw. Dampferzeugerrohre 10, 16, 17 auch bei stark unterschiedlicher Beheizung der Verdampfer- bzw. Dampferzeugerrohre 10, 16, 17 besonders gering gehalten. Auf diese Weise sind Materialermüdungen zuverlässig verhindert, was eine lange Lebensdauer des Durchlaufdampferzeugers 2 gewährleistet.

Bei der Berohrung der horizontalen Brennkammer 4 ist zu berücksichtigen, daß die Beheizung der einzelnen, miteinander gasdicht verschweißten Verdampferrohre 10 beim Betrieb des Durchlaufdampferzeugers 2 sehr unterschiedlich ist. Deswegen wird die Auslegung der Verdampferrohre 10 hinsichtlich ihrer Innenberippung, Flossenverbindung zu benachbarten Verdampferrohren 10 und ihres Rohrinnendurchmessers D so gewählt, daß alle Verdampferrohre 10 trotz unterschiedlicher Beheizung annähernd gleiche Austrittstemperaturen aufweisen und eine ausreichende Kühlung aller Verdampferrohre 10 für alle Betriebszustände des Durchlaufdampferzeugers 2 gewährleistet ist. Eine Minderbeheizung einiger Verdampferrohre 10 beim Betrieb des Durchlaufdampferzeugers 2 wird dabei durch den Einbau von Drosseleinrichtungen zusätzlich berücksichtigt.

Die Rohrinnendurchmesser D der Verdampferrohre 10 in der Brennkammer 4 sind in Abhängigkeit von ihrer jeweiligen Position in der Brennkammer 4 gewählt. Dabei weisen Verdampferrohre 10, die beim Betrieb des Durchlaufdampferzeugers 2 einer stärkeren Beheizung ausgesetzt sind, einen größeren Rohrinnendurchmesser D auf als Verdampferrohre 10, die beim Betrieb des Durchlaufdampferzeugers 2 geringer beheizt werden. Damit wird gegenüber dem Fall mit gleichen Rohrinnendurchmessern erreicht, daß sich der Durchsatz des Strömungsmediums S in den Verdampferrohren 10 mit größerem Rohrinnendurchmesser D erhöht und dadurch Temperaturdifferenzen am Austritt der Verdampferrohre 10 infolge unterschiedlicher Beheizung reduziert werden. Eine weitere Maßnahme, die Durchströmung der Verdampferrohre 10 mit Strömungsmedium S an die Beheizung anzupassen, ist der Einbau von Drosseleinrichtungen in einen Teil der Verdampferrohre 10 und/oder in das zur Zuführung von Strömungsmedium S vorgesehene Leitungssystem 19. Um dagegen die Beheizung an den Durchsatz des Strömungsmediums S durch die Verdampferrohre 10 anzupassen, kann die Flossenbreite in Abhängigkeit von der Position der Verdampferrohre 10 in der Brennkammer 4 gewählt werden. Alle genannten Maßnahmen bewirken trotz stark unterschiedlicher Beheizung der einzelnen

Verdampferrohre 10 eine annähernd gleiche spezifische Wärmeaufnahme des in den Verdampferrohen 10 geführten Strömungsmediums S beim Betrieb des Durchlaufdampferzeugers 2 und somit nur geringe Temperaturdifferenzen an deren Austritt. Die Inneberippung der Verdampferrohre 10 ist dabei derart ausgelegt, daß eine besonders zuverlässige Kühlung der Verdampferrohre 10 trotz unterschiedlicher Beheizung und Durchströmung mit Strömungsmedium S bei allen Lastzuständen des Durchlaufdampferzeugers 2 gewährleistet ist.

Der Horizontalgaszug 6 weist eine Anzahl von als Schottheizflächen ausgebildeten Überhitzerheizflächen 22 auf, die in hängender Bauweise annähernd senkrecht zur Hauptströmungsrichtung 24 des Heizgases G angeordnet und deren Rohre für eine Durchströmung des Strömungsmediums S jeweils parallel geschaltet sind. Die Überhitzerheizflächen 22 werden überwiegend konvektiv beheizt und sind strömungsmediumsseitig den Verdampferrohren 10 der Brennkammer 4 nachgeschaltet.

Der Vertikalgaszug 8 weist eine Anzahl von überwiegend konvektiv beheizbaren Konvektionsheizflächen 26 auf, die aus annähernd senkrecht zur Hauptströmungsrichtung 26 des Heizgases G angeordneten Rohren gebildet sind. Diese Rohre sind für eine Durchströmung des Strömungsmediums S jeweils parallel geschaltet. Außerdem ist in dem Vertikalgaszug 8 ein Economizer 28 angeordnet. Ausgangsseitig mündet der Vertikalgaszug 8 in einen weiteren Wärmetauscher, beispielsweise in einen Luftvorwärmer und von dort über einen Staubfilter in einen Kamin. Die dem Vertikalgaszug 8 nachgeschalteten Bauteile sind in Figur 1 nicht näher dargestellt.

Der Durchlaufdampferzeuger 2 ist mit einer horizontalen Brennkammer 4 mit besonders niedriger Bauhöhe ausgeführt und somit mit besonders geringem Herstellungs- und Montageaufwand errichtbar. Hierzu weist die Brennkammer 4 des Durchlaufdampferzeugers 2 eine Anzahl von Brennern 30 für fossilen Brennstoff B auf, die an der Stirnwand 11 der Brennkammer 4 in der Höhe des Horizontalgaszuges 6 angeordnet sind.

Damit der fossile Brennstoff B zur Erzielung eines besonders hohen Wirkungsgrads besonders vollständig ausbrennt und Materialschäden der heizgasseitig gesehen ersten Überhitzerheizfläche 22 des Horizontalgaszuges 6 und eine Verschmutzung derselben, beispielsweise durch Eintrag von schmelzflüssiger Asche mit hoher Temperatur, besonders zuverlässig verhindert sind, ist die Länge L der Brennkammer 4 derart gewählt, daß sie die Ausbrandlänge des Brennstoffs B beim Vollastbetrieb des Durchlaufdampferzeugers 2 übersteigt. Die Länge L ist dabei der Abstand von der Stirnwand 11 der Brennkammer 4 zum Eintrittsbereich 32 des Horizontalgaszugs 6. Die Ausbrandlänge des Brennstoffs B ist dabei definiert als die Heizgasgeschwindigkeit in horizontaler Richtung bei einer bestimmten mittleren Heizgastemperatur multipliziert mit der Ausbrandzeit t_{A} der Flamme F des Brennstoffs B. Die für den jeweiligen Durchlaufdampferzeuger 2 maximale Ausbrandlänge ergibt sich beim Vollastbetrieb des jeweiligen Durchlaufdampferzeugers 2. Die Ausbrandzeit t_{A} der Flamme F des Brennstoffs B wiederum ist die Zeit, die beispielsweise ein Kohlenstaubkorn mittlerer Größe zum vollständigen Ausbrennen bei einer bestimmten mittleren Heizgastemperatur benötigt.

Um eine besonders günstige Ausnutzung der Verbrennungswärme des fossilen Brennstoffs B zu gewährleisten, ist die Länge L (angegeben in m) der Brennkammer 4 in Abhängigkeit von der Austrittstemperatur T_{BRK} (angegeben in °C) des Heizgases G aus der Brennkammer 4, der Ausbrandzeit t_{A} (angegeben in s) der Flamme F des Brennstoffs B und dem Dampfstrom M (angegeben in kg/s) des Durchlaufdampferzeugers 2 bei Vollast geeignet gewählt. Diese horizontale Länge L der Brennkammer 4 beträgt dabei mindestens 80 % der Höhe H der Brennkammer 4. Die Höhe H wird dabei von der Trichteroberkante der Brennkammer 4, in Figur 1 durch die Linie mit den Endpunkten X und Y markiert, bis zur Brennkammerdecke gemessen. Die Länge L der Brennkammer 4 bestimmt sich näherungsweise über die Funktionen (1) und (2):${\text{L (M, t}}_{\text{A}} {\text{) = (C}}_{\text{1}} {\text{+ C}}_{\text{2}} {\text{· M) · t}}_{\text{A}}$ und${\text{L (M, T}}_{\text{BRK}} {\text{) = (C}}_{\text{3}} {\text{· T}}_{\text{BRK}} {\text{+ C}}_{\text{4}} {\text{)M + C}}_{\text{5}} {\text{(T}}_{\text{BRK}} {\text{)}}^{\text{2}} {\text{+ C}}_{\text{6}} {\text{· T}}_{\text{BRK}} \text{+ C7}$ mit
C₁ = 8 m/s und
C₁ = 8 m/s und
C₂ = 0,0057 m/kg und
C₃ = -1,905 · 10⁻⁴ (m · s)/(kg°C) und
C₄ = 0,286 (s · m)/kg und
C₅ = 3 · 10⁻⁴ m/(°C)² und
C₆ = -0,842 m/°C und
C₇ = 603,41 m.

Näherungsweise ist hierbei als eine zulässige Abweichung um +20%/-10% vom durch die jeweilige Funktion definierten Wert zu verstehen. Dabei gilt bei der Auslegung des Durchlaufdampferzeugers 2 für ein vorgegebenen Dampfstrom M des Durchlaufdampferzeugers 2 bei Vollast der größere Wert aus den Funktionen (1) und (2) für die Länge L der Brennkammer 4.

Als Beispiel für eine mögliche Auslegung des Durchlaufdampferzeugers 2 sind für einige Längen L der Brennkammer 4 in Abhängigkeit von dem Dampfstrom M des Durchlaufdampferzeugers 2 bei Vollast in das Koordinatensystem gemäß Figur 3 sechs Kurven K₁ bis K₆ eingezeichnet. Dabei sind den Kurven jeweils folgende Parameter zugeordnet:
K₁: t_{A} = 3s gemäß (1),
K₂: t_{A} = 2,5s gemäß (1),
K₃: t_{A} = 2s gemäß (1),
K₄: T_{BRK} = 1200°C gemäß (2),
K₅: T_{BRK} = 1300°C gemäß (2),
K₆: T_{BRK} = 1400°C gemäß (2).

Zur Bestimmung der Länge L der Brennkammer 4 sind somit beispielsweise für eine Ausbrandzeit t_{A} = 3s und eine Austrittstemperatur T_{BRK} = 1200°C des Heizgases G aus der Brennkammer 4 die Kurven K₁ und K₄ heranzuziehen. Daraus ergibt sich bei einem vorgebenen Dampfstrom M des Durchlaufdampferzeugers 2 bei Vollast
von M = 80 kg/s eine Länge von L = 29 m gemäß K₄,
von M = 160 kg/s eine Länge von L = 34 m gemäß K₄,
von M = 560 kg/s eine Länge von L = 57 m gemäß K₄.

Es gilt also stets die als durchgezogene Linie gezeichnete Kurve K₄.

Für die Ausbrandzeit t_{A} = 2,5s der Flamme F des Brennstoffs B und die Austrittstemperatur des Heizgases G aus der Brennkammer T_{BRK} = 1300°C sind beispielsweise die Kurven K₂ und K₅ heranzuziehen. Daraus ergibt sich bei einem vorgegebenen Dampfstrom M des Durchlaufdampferzeugers 2 bei Vollast
von M = 80 kg/s eine Länge von L = 21 m gemäß K₂,
von M = 180 kg/s eine Länge von L = 23 m gemäß K₂ und K₅,
von M = 560 kg/s eine Länge von L = 37 m gemäß K₅.

Es gilt also bis M = 180 kg/s der Teil der Kurve K₂, die als durchgezogene Linie gezeichnet ist und nicht die in diesem Wertebereich von M als gestrichelte Linie gezeichnete Kurve K₅. Für Werte von M, die größer als 180 kg/s sind, gilt der Teil der Kurve K₅, der als durchgezogene Linie gezeichnet ist und nicht die in diesem Wertebereich von M als gestrichelte Linie gezeichnete Kurve K₂.

Der Ausbrandzeit t_{A} = 2s der Flamme F des Brennstoffs B und der Austrittstemperatur des Heizgases G aus der Brennkammer T_{BRK} = 1400°C sind beispielsweise die Kurven K₃ und K₆ zugeordnet. Daraus ergibt sich bei einem vorgegebenen Dampfstrom M des Durchlaufdampferzeugers 2 bei Vollast
von M = 80 kg/s eine Länge von L = 18 m gemäß K₃,
von M = 465 kg/s eine Länge von L = 21 m gemäß K₃ und K₆,
von M = 560 kg/s eine Länge von L = 23 m gemäß K₆.

Es gilt also für Werte von M bis 465 kg/s die als durchgezogene Linie in diesem Bereich gezeichnete Kurve K₃ und nicht die als gestrichelte Linie in diesem Bereich gezeichnete Kurve K₆. Für Werte von M die größer als 465 kg/s sind gilt der Teil der als durchgezogene Linie gezeichneten Kurve K₆ und nicht der Teil der als gestrichelte Linie gezeichneten Kurve K₃.

Damit sich beim Betrieb des Durchlaufdampferzeugers 2 in einem mehrbeheizten Verdampferrohr 10 selbsttätig ein höherer Durchsatz des Strömungsmediums S einstellt als in einem minderbeheizten Verdampferrohr 10, ist für eine Anzahl N von parallel geschalteten Verdampferrohren 10 der Quotient aus dem Dampfstrom M (angegeben in kg/s) des Durchlaufdampferzeugers 2 bei Vollast und der Summe A (angegeben in m²) der Innenquerschnittsfläche der Anzahl N dieser parallel mit Strömungsmedium S beaufschlagbaren Verdampferrohre 10 mit jeweils einem Rohrinnendurchmesser D_{N} so gewählt, daß die Bedingung erfüllt ist. Dabei ist die Zahl 1350 in kg/sm² angegeben und D_{N} der Rohrinnendurchmesser des N-ten Verdampferrohrs 10 mit i = 1 bis N.

Beim Betrieb des Durchlaufdampferzeugers 2 wird den Brennern 30 fossiler Brennstoff B zugeführt. Die Flammen F der Brenner 30 sind dabei horizontal ausgerichtet. Durch die Bauweise der Brennkammer 4 wird eine Strömung des bei der Verbrennung entstehenden Heizgases G in annähernd horizontaler Hauptströmungsrichtung 24 erzeugt. Dieses gelangt über den Horizontalgaszug 6 in den annähernd zum Boden hin ausgerichteten Vertikalgaszug 8 und verläßt diesen in Richtung des nicht näher dargestellten Kamins.

In den Economizer 28 eintretendes Strömungsmedium S gelangt über die in dem Vertikalgaszug 8 angeordneten Konvektionsheizflächen 26 in das Eintrittssammler-System 18 der Verdampferrohre 10 der Brennkammer 4 des Durchlaufdampferzeugers 2. In den vertikal angeordneten, gasdicht miteinander verschweißten Verdampferrohren 10 der Brennkammer 4 des Durchlaufdampferzeugers 2 findet die Verdampfung und gegebenenfalls eine teilweise Überhitzung des Strömungsmediums S statt. Der dabei entstehende Dampf bzw. ein Wasser-Dampf-Gemisch wird in dem Austrittssammler-System 20 für Strömungsmedium S gesammelt. Von dort gelangt der Dampf bzw. das Wasser-Dampf-Gemisch. über die Wände des Horizontalgaszugs 6 und des Vertikalgaszugs 8 in die Überhitzerheizflächen 22 des Horizontalgaszuges 6. In den Überhitzerheizflächen 22 erfolgt eine weitere Überhitzung des Dampfs, der anschließend einer Nutzung, beispielsweise dem Antrieb einer Dampfturbine, zugeführt wird.

Mit der Begrenzung des Quotienten aus dem Dampfstrom M des Durchlaufdampferzeugers 2 bei Vollast und der Summe der Innenquerschnittsflächen F auf den Wert 1350 kg/sm² für eine Anzahl N von parallel geschalteten Verdampferrohren 10 sind in sonders einfacher Weise besonders geringe Temperaturdifferenzen zwischen benachbarten Verdampferrohren 10 bei gleichzeitig besonders zuverlässiger Kühlung der Verdampferrohre 10 bei allen Lastzuständen des Durchlaufdampferzeugers 2 gewährleistet. Zudem ist die Reihenschaltung der Verdampferrohre 10 insbesondere für eine Ausnutzung der annähernd horizontalen Hauptströmungsrichtung 24 des Heizgases G ausgelegt. Dabei ist durch eine Wahl der Länge L der Brennkammer 4 in Abhängigkeit von dem Dampfstrom M des Durchlaufdampferzeugers 2 bei Vollast sichergestellt, daß die Verbrennungswärme des fossilen Brennstoffs B besonders zuverlässig ausgenutzt wird. Außerdem läßt sich der Durchlaufdampferzeuger 2 durch seine besonders geringe Bauhöhe und kompakte Bauweise mit besonders geringem Herstellungs- und Montageaufwand errichten. Dabei kann ein mit vergleichsweise geringem technischen Aufwand ersteilbares Gerüst vorgesehen sein. Bei einer Kraftwerksanlage mit einer Dampfturbine und einem eine derart geringe Bauhöhe aufweisenden Durchlaufdampferzeuger 2 können außerdem die Verbindungsrohre von dem Durchlaufdampferzeuger zu der Dampfturbine in besonders kurzer Weise ausgelegt sein.

## Patentansprüche

1. Durchlaufdampferzeuger (2), der eine Brennkammer (4) für fossilen Brennstoff (B) aufweist, der heizgasseitig über einen Horizontalgaszug (6) ein Vertikalgaszug (8) nachgeschaltet ist, wobei die Umfassungswände (9) der Brennkammer (4) aus gasdicht miteinander verschweißten, vertikal angeordneten Verdampferrohren (10) gebildet sind und die Brennkammer (4) eine Anzahl von in der Höhe des Horizontalgaszugs (6) angeordneten Brennern (30) umfaßt und derart ausgelegt ist, daß jeweils für eine Anzahl (N) von parallel mit Strömungsmedium (S) beaufschlagbaren Verdampferrohren (10) der Brennkammer (4), denen strömungsmediumsseitig jeweils ein gemeinsames Eintrittssammler-System (18) für Strömungsmedium (S) vorgeschaltet und ein gemeinsames Austrittssammler-System (20) nachgeschaltet ist der aus dem Dampfstrom (M) (angegeben in kg/s) bei Vollast und der aus der Summe (A) (angegeben in m²) der Innenquerschnittsflächen dieser parallel mit Strömungsmedium (S) beaufschlagbaren Verdampferrohre (10) gebildete Quotient kleiner ist als 1350 (angegeben in kg/sm²), und bei dem eine Anzahl der Verdampferrohre (10) auf ihrer Innenseite jeweils ein mehrgängiges Gewinde bildende Rippen (40) tragen.

2. Durchlaufdampferzeuger (2) nach Anspruch 1, bei dem die Verdampferrohre (10) der Stirnwand (11) der Brennkammer (4) strömungsmediumsseitig den Verdampferrohren (10) der anderen Umfassungswände (9) der Brennkammer (4) vorgeschaltet sind.

3. Durchlaufdampferzeuger (2) nach einem der Ansprüche 1 oder 2, bei dem der Rohrinnendurchmesser (D) einer Anzahl der Verdampferrohre (10) der Brennkammer (4) abhängig von der jeweiligen Position der Verdampferrohre (10) in der Brennkammer (4) gewählt ist.

4. Durchlaufdampferzeuger (2) nach Anspruch 3, bei dem ein Steigungswinkel (α) zwischen einer zur Rohrachse senkrechten Ebene (42) und den Flanken (44) der auf der Rohrinnenseite angeordneten Rippen (40) kleiner als 60°, vorzugsweise kleiner als 55°; ist.

5. Durchlaufdampferzeuger (2) nach einem der Ansprüche 1 bis 4, bei dem eine Anzahl der Verdampferrohre (10) jeweils eine Drosseleinrichtung aufweist.

6. Durchlaufdampferzeuger (2) nach einem der Ansprüche 1 bis 5, bei dem ein Leitungssystem (19) zur Zuführung von Strömungsmedium (S) in die Verdampferrohre (10) der Brennkammer (4) vorgesehen ist, wobei das Leitungssystem (19) zur Reduzierung des Durchflusses des Strömungsmediums (S) eine Anzahl von Drosseleinrichtungen, insbesondere Drosselarmaturen, aufweist.

7. Durchlaufdampferzeuger (2) nach einem der Ansprüche 1 bis 6, bei dem die Seitenwände (12) des Horizontalgaszugs (6) aus gasdicht miteinander verschweißten, vertikal angeordneten, parallel mit Strömungsmedium (S) beaufschlagbaren Dampferzeugerrohren (16) gebildet sind.

8. Durchlaufdampferzeuger (2) nach einem der Ansprüche 1 bis 7, bei dem die Seitenwände (14) des Vertikalgaszugs (8) aus gasdicht miteinander verschweißten, vertikal angeordneten, parallel mit Strömungsmedium (S) beaufschlagbaren Dampferzeugerrohren (17) gebildet sind.

9. Durchlaufdampferzeuger (2) nach einem der Ansprüche 1 bis 8, bei dem benachbarte Verdampfer- bzw. Dampferzeugerrohre (10, 16, 17) über Flossen gasdicht miteinander verschweißt sind, wobei die Flossenbreite abhängig von der jeweiligen Position der Verdampfer- bzw. Dampferzeugerrohre (10, 16, 17) in der Brennkammer (4) des Horizontalgaszugs (6) und/oder des Vertikalgaszugs (8) gewählt ist.

10. Durchlaufdampferzeuger (2) nach einem der Ansprüche 1 bis 9, bei dem in dem Horizontalgaszug (6) eine Anzahl von Überhitzerheizflächen (22) in hängender Bauweise angeordnet ist.

11. Durchlaufdampferzeuger (2) nach einem der Ansprüche 1 bis 10, bei dem in dem Vertikalgaszug (8) eine Anzahl von Konvektionsheizflachen (26) angeordnet ist.

12. Durchlaufdampferzeuger (2) nach einem der Ansprtche 1 bis 11, bei dem die Brenner (30) an der Stirnwand (11) der Brennkammer (4) angeordnet sind.

13. Durchlaufdampferzeuger (2) nach einem der Ansprüche 1 bis 12, bei dem die durch den Abstand von der Stirnwand (11) der Brennkammer (4) zum Eintrittsbereich (32) des Horizontalgaszugs (6) definierte Länge (L) der Brennkammer (4) mindestens gleich der Ausbrandlänge des Brennstoffs (B) beim Vollastbetrieb des Dampferzeugers (2) ist.

14. Durchlaufdampferzeuger (2) nach einem der Ansprüche 1 bis 13, bei dem die Länge L (angegeben in m) der Brennkammer (4) als Funktion des Dampfstroms M (angegeben in kg/s) bei Vollast, der Ausbrandzeit t_{A} (angegeben in s) der Flamme (F) des Brennstoffs (B) und/oder der Austrittstemperatur T_{BRK} (angegeben in °C) des Heizgases (G) aus der Brennkammer (4) näherungsweise gemäß den Funktionen${\text{L (M, t}}_{\text{A}} {\text{) = (C}}_{\text{1}} {\text{+ C}}_{\text{2}} {\text{· M) · t}}_{\text{A}}$ und${\text{L (M, T}}_{\text{BRK}} {\text{) = (C}}_{\text{3}} {\text{· T}}_{\text{BRK}} {\text{+ C}}_{\text{4}} {\text{)M + C}}_{\text{5}} {\text{(T}}_{\text{BRK}} {\text{)}}^{\text{2}} {\text{+ C}}_{\text{6}} {\text{· T}}_{\text{BRK}} {\text{+ C}}_{\text{7}}$ mit${\text{C}}_{\text{1}} \text{= 8 m/s}$ und${\text{C}}_{\text{2}} \text{= 0,0057 m/kg}$ und${\text{C}}_{\text{3}} {\text{= -1,905 · 10}}^{\text{-4}} \text{(m · s)/(kg°C)}$ und${\text{C}}_{\text{4}} \text{= 0,286 (s · m)/kg}$ und${\text{C}}_{\text{5}} {\text{= 3 · 10}}^{\text{-4}} {\text{m/(°C)}}^{\text{2}}$ und${\text{C}}_{\text{6}} \text{= -0,842 m/°C}$ und${\text{C}}_{\text{7}} \text{= 603,41 m}$ gewählt ist, wobei für einen vorgegebenen Dampfstrom (M) bei Vollast der jeweils größere Wert der Länge (L) der Brennkammer (4) gilt.

## Claims

1. Once-through steam generator (2) having a combustion chamber (4) for the fossil fuel (B), which is followed on the fuel-gas side, via a horizontal gas flue (6), by a vertical gas flue (8), the containment walls (9) of the combustion chamber (4) being formed from vertically arranged evaporator tubes (10) welded to one another in a gas-tight manner, and the combustion chamber (4), comprising a number of burners (30) arranged level with the horizontal gas flue (6) and being designed in such a way that, in each case for a number (N) of evaporator tubes (10) of the combustion chamber (4) which are capable of being acted upon in parallel by flow medium (S) and which, on the flow-medium side, are in each case preceded by a common inlet-header system (18) for flow medium (S) and followed by a common outlet-header system (20), the quotient formed from the steam stream (M) (given in kg/s) under full load and from the sum (A) (given in m²) of the inner cross-sectional areas of these evaporator tubes (10) capable of being acted upon in parallel by the flow medium (S) is lower than 1350 (given in kg/sm²), and in which a number of the evaporator tubes (10) carry on their inside in each case ribs (40) forming a multi-flight thread.

2. Once-through steam generator (2) according to Claim 1, in which the evaporator tubes (10) of the end wall (11) of the combustion chamber (4) precede, on the flow-medium side, the evaporator tubes (10) of the other containment walls (9) of the combustion chamber (4).

3. Once-through steam generator (2) according to one of Claims 1 and 2, in which the tube inside diameter (D) of a number of the evaporator tubes (10) of the combustion chamber (4) is selected as a function of the respective position of the evaporator tubes (10) in the combustion chamber (4).

4. Once-through steam generator (2) according to Claim 3, in which a pitch angle (α) between a plane (42) perpendicular to the tube axis and the flanks (44) of the ribs (40) arranged on the tube inside is smaller than 60°, preferably smaller than 55°.

5. Once-through steam generator (2) according to one of Claims 1 to 4, in which a number of the evaporator tubes (10) in each case have a throttle device.

6. Once-through steam generator (2) according to one of Claims 1 to 5, in which a line system (19) for feeding flow medium (S) into the evaporator tubes (10) of the combustion chamber (4) is provided, the line system (19) having a number of throttle devices, in particular throttle fittings, for reducing the throughflow of the flow medium (S).

7. Once-through steam generator (2) according to one of Claims 1 to 6, in which the side walls (12) of the horizontal gas flue (6) are formed from vertically arranged steam generator tubes (16) welded to one another in a gas-tight manner and capable of being acted upon in parallel by flow medium (S).

8. Once-through steam generator (2) according to one of Claims 1 to 7, in which the side walls (14) of the vertical gas flue (8) are formed from vertically arranged steam generator tubes (17) welded to one another in a gas-tight manner and capable of being acted upon in parallel by flow medium (S).

9. Once-through steam generator (2) according to one of Claims 1 to 8, in which adjacent evaporator or steam generator tubes (10, 16, 17) are welded to one another in a gas-tight manner via fins, the fin width being selected as a function of the respective position of the evaporator or steam generator tubes (10, 16, 17) in the combustion chamber (4) of the horizontal gas flue (6) and/or of the vertical gas flue (8).

10. Once-through steam generator (2) according to one of Claims 1 to 9, in which a number of superheater heating surfaces (22) are arranged in a suspended form of construction in the horizontal gas flue (6).

11. Once-through steam generator (2) according to one of Claims 1 to 10, in which a number of convection heating surfaces (26) are arranged in the vertical gas flue (8).

12. Once-through steam generator (2) according to one of Claims 1 to 11, in which the burners (30) are arranged on the end wall (11) of the combustion chamber (4).

13. Once-through steam generator (2) according to one of Claims 1 to 12, in which the length (L) of the combustion chamber (4), defined by the distance from the end wall (11) of the combustion chamber (4) to the inlet region (32) of the horizontal gas flue (6), is at least equal to the burn-up length of the fuel (B) when the steam generator (2) is operating under full load.

14. Once-through steam generator (2) according to one of Claims 1 to 13, in which the length L (given in m) of the combustion chamber (4) is selected as a function of the steam stream M (given in kg/s) under full load, of the burn-up time t_{A} (given in s) of the flame (F) of the fuel (B) and/or of the outlet temperature T_{BRK} (given in °C) of the fuel gas (G) of the combustion chamber (4) approximately according to the functions${\text{L (M, t}}_{\text{A}} {\text{) = (C}}_{\text{1}} {\text{+ C}}_{\text{2}} {\text{· M) · t}}_{\text{A}}$ and${\text{L (M, T}}_{\text{BRK}} {\text{) = (C}}_{\text{3}} {\text{· T}}_{\text{BRK}} {\text{+ C}}_{\text{4}} {\text{)M + C}}_{\text{5}} {\text{(T}}_{\text{BRK}} {\text{)}}^{\text{2}} {\text{+ C}}_{\text{6}} {\text{· T}}_{\text{BRK}} {\text{+ C}}_{\text{7}}$ with${\text{C}}_{\text{1}} \text{= 8 m/s}$ and${\text{C}}_{\text{2}} \text{= 0.0057 m/kg}$ and${\text{C}}_{\text{3}} {\text{= -1.905 · 10}}^{\text{-4}} \text{(m · s)/(kg°C)}$ and${\text{C}}_{\text{4}} \text{= 0.286 (s · m)/kg}$ and${\text{C}}_{\text{5}} {\text{= 3 · 10}}^{\text{-4}} {\text{m/ (°C)}}^{\text{2}}$ and${\text{C}}_{\text{6}} \text{= -0.842 m/°C}$ and${\text{C}}_{\text{7}} \text{= 603.41 m,}$ the higher value of the length (L) of the combustion chamber (4) applying in each case to a predetermined steam stream (M) under full load.

## Revendications

1. Générateur (2) de vapeur continu qui comporte une chambre (4) de combustion pour du combustible (B) fossile, laquelle est montée en aval du côté du gaz chaud d'un tirage (8) vertical de gaz par l'intermédiaire d'un tirage (6) horizontal de gaz, les parois (9) entourant la chambre (4) de combustion étant formées de tubes (10) d'évaporateur disposés verticalement et soudés entre eux d'une manière étanche au gaz, et la chambre (4) de combustion comprenant un certain nombre de brûleurs (30) disposés au niveau du tirage (6) horizontal de gaz et conçus de façon que, respectivement, pour un nombre (N) de tubes (10) d'évaporateur qui peuvent être mis en parallèle par du fluide (S) en écoulement de la chambre (4) de combustion, en amont desquels, du côté du fluide en écoulement, est monté un système (18) collecteur d'entrée commun pour le fluide (S) en écoulement et en aval desquels, du côté du fluide en écoulement, est monté un système (20) collecteur de sortie commun, le quotient, formé par le courant (M) de vapeur (exprimé en kg/s) à pleine charge, et la somme (A) (exprimée en m²) des surfaces de sections transversales intérieures de ces tubes (10) d'évaporateur qui peuvent être alimentés en parallèle en le fluide (S) en écoulement, est inférieur à 1350 (exprimée en kg/sm²) et dans lequel un certain nombre des tubes (10) d'évaporateur portent sur leur face intérieure respectivement des nervures (40) formant un filetage à plusieurs pas.

2. Générateur (2) de vapeur continu suivant la revendication 1, dans lequel les tubes (10) d'évaporateur de la paroi (11) frontale de la chambre (4) de combustion sont montés en amont, du côté du fluide en écoulement, des tubes (10) de l'évaporateur des autres parois (9) entourant la chambre (4) de combustion.

3. Générateur (2) de vapeur continu suivant l'une des revendications 1 ou 2, dans lequel le diamètre (D) intérieur des tubes d'un certain nombre des tubes (10) d'évaporateur de la chambre (4) de combustion est choisi en fonction de la position respective des tubes (10) d'évaporateur dans la chambre (4) de combustion.

4. Générateur (2) de vapeur continu suivant la revendication 3, dans lequel un angle (α) de pente entre un plan (42) perpendiculaire à l'axe du tube et les flancs (44) des nervures (40) prévues sur la face intérieure du tube est inférieur à 60° et de préférence est inférieur à 55°.

5. Générateur (2) de vapeur continu suivant l'une des revendications 1 ou 4, dans lequel un certain nombre de tubes (10) de l'évaporateur ont respectivement un dispositif d'étranglement.

6. Générateur (2) de vapeur continu suivant l'une des revendications 1 ou 5, dans lequel il est prévu un système (19) de canalisation pour envoyer le fluide (S) en écoulement dans les tubes (10) de l'évaporateur de la chambre (4) de combustion, le système (19) de canalisation comportant pour réduire le débit du fluide (S) en écoulement un certain nombre de dispositifs d'étranglement, notamment des robinets d'étranglement.

7. Générateur (2) de vapeur continu suivant l'une des revendications 1 ou 6, dans lequel les parois (12) latérales du tirage (6) horizontal de gaz sont formées de tubes (16) du générateur de vapeur qui sont soudés entre eux de manière étanche au gaz, qui sont disposés verticalement et qui peuvent être alimentés en parallèle en fluide (S) en écoulement.

8. Générateur (2) de vapeur continu suivant l'une des revendications 1 ou 7, dans lequel les parois (14) latérales du tirage (8) vertical de gaz sont formées de tubes (17) de générateur de vapeur qui sont soudés entre eux de manière étanche au gaz, qui sont disposés verticalement et qui peuvent être alimentés en parallèle en fluide (S) en écoulement.

9. Générateur (2) de vapeur continu suivant l'une des revendications 1 ou 8, dans lequel des tubes (10, 16, 17) voisins d'évaporateur ou de générateur de vapeur sont soudés entre eux d'une manière étanche au gaz, par des parois membranes, la largeur des parois membranes étant choisie en fonction de la position respective des tubes (10, 16, 17) de l'évaporateur ou du générateur de vapeur dans la chambre (4) de combustion du tirage (6) horizontal de gaz et/ou du tirage (8) vertical de gaz.

10. Générateur (2) de vapeur continu suivant l'une des revendications 1 ou 9, dans lequel il est disposé dans le tirage (6) horizontal de gaz un certain nombre de surfaces (22) de chauffe de surchauffeur en mode de construction suspendue.

11. Générateur (2) de vapeur continu suivant l'une des revendications 1 ou 10, dans lequel il est disposé dans le tirage (8) vertical de gaz un certain nombre de surfaces (26) de chauffage par convection.

12. Générateur (2) de vapeur continu suivant l'une des revendications 1 ou 11, dans lequel les brûleurs (30) sont montés sur la paroi (11) frontale de la chambre (4) de combustion.

13. Générateur (2) de vapeur continu suivant l'une des revendications 1 ou 12, dans lequel la longueur (L) de la chambre (4) de combustion définie par la distance entre la paroi (11) frontale de la chambre (4) de combustion et la partie (32) d'entrée du tirage (6) horizontal de gaz est au moins égale à la longueur de combustion du combustible (B) en fonctionnement à pleine charge du générateur (2) de vapeur.

14. Générateur (2) de vapeur continu suivant l'une des revendications 1 ou 13, dans lequel la longueur (L) (exprimée en m) de la chambre (4) de combustion en fonction du courant (M) (exprimé en kg/s) de vapeur à pleine charge, le temps (t_{A}) de combustion (exprimé en s) de la flamme (F) du combustible (B) et/ou la température (T_{BRK}) (exprimée en °C) de sortie du gaz (G) chaud de la chambre (4) de combustion sont choisis approximativement suivant les fonctions${\text{L (M, t}}_{\text{A}} {\text{) = (C}}_{\text{1}} {\text{+ C}}_{\text{2}} {\text{· M) · t}}_{\text{A}}$${\text{L (M, T}}_{\text{BRK}} {\text{) = (C}}_{\text{3}} {\text{· T}}_{\text{BRK}} {\text{+ C}}_{\text{4}} {\text{)M + C}}_{\text{5}} {\text{(T}}_{\text{BRK}} {\text{)}}^{\text{2}} {\text{+ C}}_{\text{6}} {\text{·T}}_{\text{BRK}} {\text{+ C}}_{\text{7}}$ et avec${\text{C}}_{\text{1}} \text{= 8 m/s}$ et${\text{C}}_{\text{2}} \text{= 0,0057 m/kg}$ et${\text{C}}_{\text{3}} {\text{= -1,905·10}}^{\text{-4}} \text{(m·s)/kg°C}$ et${\text{C}}_{\text{4}} \text{= 0,286 (s·m)/kg}$ et${\text{C}}_{\text{5}} {\text{= 3·10}}^{\text{-4}} {\text{m/(°C)}}^{\text{2}}$ et${\text{C}}_{\text{6}} \text{= -0,842 m/°C}$ et${\text{C}}_{\text{7}} \text{= 603,41 m}$ en ayant pour un courant (M) de vapeur prescrit en pleine charge la valeur respectivement la plus grande de la longueur (L) de la chambre (4) de combustion.
